# EUROPÄISCHE PATENTSCHRIFT

(11) **EP 1 769 886 B1**
(45) Veröffentlichungstag und Bekanntmachung des Hinweises auf die Patenterteilung: **01.10.2008**
(21) Anmeldenummer: 06117362.1
(22) Anmeldetag: 18.07.2006
(51) Int. Cl.: B24C 1/00

(54) **Vorrichtung und Verfahren zum Trockeneisreinigen**
Device for dry ice blasting
Dispositif de sablage à glace carbonique

(30) Priorität: 28.09.2005 CH 15722005
(43) Veröffentlichungstag der Anmeldung: 04.04.2007
(73) Patentinhaber: zeintra AG, 9500 Wil (CH)
(72) Erfinder: Solenthaler, Juerg, 9552 Bronschhofen (CH)
(74) Vertreter: Hepp, Dieter

(56) Entgegenhaltungen:
- EP-A- 0 652 078
- FR-A- 2 845 885
- US-A- 5 512 106
- US-A- 5 846 338

## Beschreibung

Die Erfindung betrifft eine Vorrichtung und ein Verfahren zum Trockeneisreinigen mit den Merkmalen des Oberbegriffes der unabhängigen Patentansprüche. Es ist bekannt, Oberflächen mittels Trockeneisgranulaten zu reinigen. Dabei werden Trockeneisgranulat oder so genannte Pellets durch einen Schlauch mit einer am freien Ende des Schlauchs vorgesehenen Strahlpistole gegen eine zu reinigende Oberfläche geschleudert. Zum Ansaugen von Pellets aus einem Behälter ist es bekannt, an der Strahlpistole einen Unterdruck zu erzeugen. Die weitere Förderung der Pellets und die Abgabe aus der Pistole kann mittels Druckluft aus einer gesonderten Druckluftleitung erfolgen. Ein solches Verfahren und eine entsprechende Vorrichtung ist beispielsweise aus DE 19 624 652 bekannt.

Das Ansaugen von solchen Pellets aus einem Behälter mit einer Ansaugleitung kann unter gewissen Bedingungen problematisch sein. Beispielsweise können die einzelnen Pellets auf Grund von Luftfeuchtigkeit zusammenfrieren, so dass ein Ansaugen der Pellets nicht ohne weiteres möglich ist. Ausserdem können sich im Bereich einer Ansaugöffnung eines Schlauchs Pellets im Schlauch verklemmen oder verklumpen, so dass ein kontrolliertes Ansaugen nicht ohne weiteres möglich ist. Aus EP 652 078 A1 ist eine Trockeneisreinigungsvorrichtung bekannt, bei der eine Aufnahmeöffnung eines Aufnahmestutzens bewegbar in einem Behälter mit Trockeneis angeordnet ist. Aufgrund der Bewegung der Aufnahmedüse sollen Trockeneispartikel sanft und gleichförmig durch die Düse aufgenommen werden und ein Verstopfen der Düse verhindert werden. Die Ansammlung von Trockeneispartikeln benachbart zu der Öffnung der Düse, welche möglicherweise den Durchfluss blockieren könnten, soll damit vermieden werden.

Bei dieser Lösung bestehen aber nach wie vor gewisse Nachteile. Sobald Trockeneispartikel zu grösseren Komplexen agglomeriert sind, nützt auch die Hin- und Herbewegung der Aufnahmedüse nichts im Hinblick auf die Vermeidung von Verstopfungen. Ein weiteres Problem besteht darin, dass die Menge von auf dem schrägen Boden nachrutschenden Trockeneispartikeln nicht genau konstant ist, so dass die Dosierung der abgegebenen Partikel nicht gleichmässig ist. Ein weiterer Nachteil von solchen bekannten Vorrichtungen liegt in deren Grösse. Bekannte Vorrichtungen lassen sich nur schwer transportieren und am gewünschten Ort einsetzten. Konventionell hergestellte Trockeneispellets haben ausserdem einen relativ grossen Durchmesser. Für mobile Anwendungen wären teilweise Vorrichtungen mit kleineren Schlauch- und Pistolendimensionen ausreichend. Zur Reinigung von kleineren Oberflächenabschnitten wäre es auch ausreichend, kleinere Trockeneispellets zu verwenden. Solche Pellets sind zwar verfügbar. Bei derartigen Trockeneispellets besteht aber ein höheres Risiko des Zusammenfrierens. Die Lagerfähigkeit ist daher begrenzt. Ausserdem sind solche Pellets teurer in der Herstellung.
Es ist deshalb eine Aufgabe der vorliegenden Erfindung, die Nachteile des Bekannten zu vermeiden, insbesondere also eine Vorrichtung und ein Verfahren zum Trockeneisreinigen zu schaffen, welche einen gleichmässigen Betrieb und eine gleichmässige Förderung von Trockeneispellets sicherstellen, welche insbesondere Verklumpungen oder Verstopfungen in Ansaugleitungen verhindern. Die erfindungsgemässe Vorrichtung und das erfindungsgemässe Verfahren sollen es ausserdem erlauben, auf möglichst einfache Art und Weise eine Vorrichtung zu verschaffen, welche Platz sparend und kostengünstig einsetzbar ist.

Erfindungsgemäss werden diese Aufgaben mit einer Vorrichtung und einem Verfahren mit den Merkmalen des kennzeichnenden Teils der unabhängigen Patentansprüche gelöst.

Die erfindungsgemässe Vorrichtung zum Trockeneisreinigen weist einen Behälter zur Aufnahme von Trockeneis auf. Ein Ansaugstutzen zum Ansaugen von Trockeneispellets ragt mit einem Ansaugende in den Behälter. Der Ansaugstutzen ist im Behälter hin- und her bewegbar, vorzugsweise in seiner Längsrichtung. Erfindungsgemäss ist der Ansaugstutzen mit seinem Ansaugende derart gegen eine Anschlagfläche bewegbar, dass Trockeneispellets zwischen der Anschlagfläche und dem Ansaugende zerkleinerbar sind. Mit einer derartig bewegbaren Anordnung des Ansaugstutzens werden mehrere Vorteile erzielt. Einerseits wird durch die ständige Bewegung das Trockeneis im Behälter geschüttelt, so dass sich dieses laufend lockert und Richtung Ansaugstutzen gefördert wird. Die Bewegung des Ansaugstutzens führt daher gleichzeitig zu einer Förderung des Trockeneises im Behälter. Durch die Wahl der Frequenz der Hin- und Herbewegung des Ansaugstutzens kann daher die Fördermenge eingestellt werden. Besonders wirkungsvoll lässt sich die Förderung der Trockeneispellets im Behälter erreichen, wenn der Ansaugstutzen von unten her in den Behälter ragt. Im Rahmen der Erfindung ist es aber auch denkbar, einen Ansaugstutzen seitlich oder von oben her im Behälter beweglich anzuordnen.

Der Ansaugstutzen kann bevorzugt pneumatisch, aber auch elektrisch bewegt werden. Agglomerierungen, beispielsweise durch Zusammenfrieren, werden durch die Bewegugng des Ansaugstutzens verhindert. Gleichzeitig wird durch die mechanische Einwirkung von Anschlagfläche und Ansaugende des Ansaugstutzens auf die Trockeneispellets oder allenfalls auf miteinander verfrorene Pellets eine Zerkleinerung der Pellets bewirkt. Dadurch können einerseits bei gegebener Grösse von Pellets kleinere Trockeneispartikel angesaugt und abgegeben werden. Andererseits können agglomerierte grössere Ansammlungen von Pellets wieder zerkleinert werden, so dass ein Verstopfen des Ansaugstutzens oder von nachfolgenden Transportleitungen verhindert wird.

Ein weiterer Aspekt der Erfindung betrifft eine Vorrichtung zum Trockeneisreinigen, insbesondere in der vorbeschriebenen Art und Weise. Gemäss diesem Aspekt der Erfindung ist die Vorrichtung mit einem Druckluftanschluss zum Fördern von Trockeneispellets in einer Transportleitung und/oder zum Erzeugen eines Unterdrucks im Ansaugstutzen versehen. Trockeneispellets können beispielsweise in einen Druckluftstrom gegeben und mit diesem gegen eine zu reinigende Oberfläche geschleudert werden. Gemäss diesem Aspekt der Erfindung ist der Antrieb zum Hin- und Herbewegen des Ansaugstutzens ein pneumatischer Antrieb, welcher mit dem Druckluftanschluss verbunden oder verbindbar ist. Damit kann auf besonders einfache Art und Weise eine Bewegung des Ansaugstutzens erzeugt werden. Es sind keine zusätzlichen elektrischen Komponenten notwendig. Druckluft, welche zum Fördern und/oder Schleudern von Trockeneispellets verwendet wird, kann gleichzeitig zum Betätigen des Ansaugstutzens verwendet werden. Die erfindungsgemässe Vorrichtung lässt sich dadurch besonders einfach und kostengünstig herstellen. Ausserdem werden für den Betrieb der Erfindungsgemässen Vorrichtung keine Stromanschlüsse benötigt, wodurch sie sich besonders flexibel einsetzen lässt. Während ein derartiger Antrieb für sich alleine bereits bedeutende Vorteile aufweist, versteht es sich, dass ein solcher Antrieb vorteilhaft in Kombination mit der vorstehend beschriebenen Ausführungsform mit einer Anschlagfläche eingesetzt wird.

Gemäss einem bevorzugten Ausführungsbeispiel ist der Ansaugstutzen in einer Richtung parallel zu einer Längsachse des Behälters hin und her bewegbar. Typischerweise wird der Behälter bei bestimmungsgemässem Gebrauch der Vorrichtung vertikal hingestellt, so dass Trockeneis von oben her durch eine Öffnung eingefüllt werden kann. Wenn der Ansaugstutzen von unten her in den Behälter ragt und in vertikaler Richtung hin und her bewegt wird, fliessen Trockeneispellets auf Grund der Gravitation immer in den untersten Bereich des Behälters, in dem sich der Ansaugstutzen befindet. Weggesaugte Trockeneispartikel werden dadurch automatisch durch nachrinnende Pellets ersetzt.

Gemäss einer weiteren bevorzugten Ausführungsform ist im Behälter eine Luftzufuhrleitung vorgesehen. Diese Luftzufuhrleitung endet einerseits in einem Ansaugbereich benachbart zum Ansaugende des Ansaugstutzens. Andererseits endet die Luftzufuhrleitung ausserhalb eines Bereichs, der zur Aufnahme von Trockeneis im Behälter vorgesehen ist. Weil durch den Ansaugstutzen ein Unterdruck erzeugt wird, muss zum Druckausgleich Luft von aussen in den Ansaugbereich fliessen können. Wenn Luft durch die im Behälter aufbewahrten Trockeneispellets fliessen würde, besteht auf Grund von Luftfeuchtigkeit und der Temperatur von Trockeneis von -78°C das Risiko des Zusammenfrierens von nebeneinander liegenden Pellets. Wenn die Luft durch eine Luftzufuhrleitung in den Ansaugbereich gebracht wird und dadurch von den Pellets isoliert wird, wird das Problem von zusammenfrierenden Pellets gelöst.

Eine besonders einfache Ausführungsform ergibt sich, wenn die Luftzufuhrleitung als Rohr ausgebildet ist, an dessen Ende sich die Anschlagfläche befindet. Das gleiche Bauteil kann dann als Anschlag und als Luftzufuhr dienen, was den konstruktiven Aufwand verringert.

Gemäss einer weiteren bevorzugten Ausführungsform der Erfindung endet das als Luftzufuhrleitung dienende Rohr in einem Deckel für den Behälter. Der Deckel weist im Bereich einer Aufnahme für das Rohr wenigstens einen Luftkanal auf. Auf diese Art und Weise kann besonders einfach Luft von ausserhalb des Behälters in den Ansaugbereich geführt werden.

Bevorzugt wird als Antrieb für den Ansaugstutzen ein Pneumatikzylinder verwendet. Je nach Anwendungsgebiet wären grundsätzlich aber auch andere Antriebe, beispielsweise elektrische Antriebe denkbar. Der Pneumatikzylinder kann mit einem Oszillierventil oder Taktgeber besonders einfach betätigt werden.

Gemäss einem weiteren bevorzugten Ausführungsbeispiel der Erfindung weist die Vorrichtung eine Druckluftpistole zur Abgabe des Trockeneises auf. Die Druckluftpistole ist dabei in einem Bereich nach einem Betätigungsventil mit einem Anschluss für eine Steuerleitung versehen. Die Steuerleitung ist mit einer Betätigungsanordnung für den Antrieb des Ansaugstutzens derart verbunden, dass bei Anwesenheit eines Staudrucks im Bereich nach dem Betätigungsventil der Druckluftpistole die Betätigungsanordnung für den Antrieb aktiviert wird. Auf diese Art und Weise lässt sich besonders einfach ohne zusätzliche Steuermechanismen die Hin- und Herbewegung des Ansaugstutzens einschalten, sobald Trockeneispartikel gefördert werden sollen. Sobald das Betätigungsventil an der Druckluftpistole geöffnet wird, fliesst Druckluft durch die Pistole. Dadurch baut sich im Bereich des Anschlusses ein Druck auf. Dieser Druck führt gleichzeitig dazu, dass die Betätigungseinrichtung aktiviert wird, so dass sich der Ansaugstutzen bewegt. Besonders vorteilhaft ist die Druckluftpistole gleichzeitig zum Erzeugen eines Unterdrucks ausgebildet. Auf Grund des Venturi Prinzips führt ein Luftstrom in der Druckluftpistole zu einem Unterdruck. Dadurch lässt sich besonders einfach Unterdruck im Ansaugstutzen erzeugen, wenn dieser mit der Druckluftpistole im Bereich nach einer Querschnittsverengung verbunden wird. Besonders bevorzugt ist dabei der Anschluss für eine Steuerleitung zwischen dieser Querschnittsverengung und der Betätigungsanordnung der Druckluftpistole angeordnet. Aufgrund der Querschnittsverengung bildet sich beim Öffnen des Betätigungsventils ein Staudruck im Bereich des Anschlusses für die Steuerleitung. In der Druckluftpistole kann ausserdem eine weitere Querschnittverengung vorgesehen sein, um eine Beschleunigungsstrecke für Trockeneispellets im Luftstrahl zu bilden.
Mit der erfindungemässen Vorrichtung lässt sich auf besonders einfache Art und Weise durch Betätigen des Betätigungsventils einer Druckluftpistole, insbesondere durch Öffnen eines Ventils einer herkömmlichen Pistole, gleichzeitig ein Förderstrom für Trockeneispellets, ein Steuerbefehl zum Betätigen des Antriebs für den Ansaugstutzen und ein Unterdruck zum Ansaugen von Trockeneispellets erzeugen.

Gemäss einer weiteren bevorzugten Ausführungsform der Erfindung ist der Behälter zur Aufnahme des Trockeneises in einem unteren Abschnitt konisch ausgebildet. Der Ansaugstutzen mündet dabei im Bereich des tiefsten Punktes im Behälter, so dass eine automatische Zufuhr von Trockeneispellets durch Nachrinnen gewährleistet ist. Gemäss einer alternativen Ausführungsform ist es denkbar, den Behälter als Kartusche für Trockeneispellets auszubilden, welche lösbar mit der erfindungsgemässen Vorrichtung verbindbar ist. Auf diese Weise wird das Handling der Trockeneispellets vereinfacht.

Gemäss einem weiteren bevorzugten Ausführungsbeispiel ist mindestens einer der Verbindungsschläuche als Antistatikschlauch elektrisch leitend ausgebildet. Elektrische Ladungen, welche sich im Bereich der Druckluftpistole aufbauen können, werden dadurch auf einfache Art und Weise zu einem Druckluftanschluss geleitet, welcher üblicherweise geerdet ist.

Gemäss einem weiteren Ausführungsbeispiel ist es ausserdem denkbar, am Ende der Druckluftpistole eine Absaugvorrichtung vorzusehen, welche dazu dient, entfernten Schmutz abzusaugen. Dazu kann in der vorhergehend beschriebenen Art und Weise ein Unterdruck erzeugt werden.

Es ist ausserdem denkbar, dem Trockeneis ein weiteres Strahlmedium beizumischen, beispielsweise in einer Verzweigung der Ansaugleitung oder direkt in eine Druckluftpistole.

Beim erfindungsgemässen Verfahren zum Erzeugen eines Trockeneisstrahles wird bevorzugt eine wie vorstehend beschriebene Vorrichtung eingesetzt. In diesem Verfahren werden Trockeneispellets aus einem Behälter mittels eines Ansaugstutzens angesaugt. Erfindungsgemäss werden die Pellets vor dem Ansaugen zerkleinert. Der Ansaugstutzen wird dazu derart hin- und herbewegt, dass Trockeneispellets zwischen einer Anschlagfläche und einem Ansaugende des Ansaugstutzens zerkleinert werden.

Gemäss einem weiteren Aspekt wird ein Unterdruck in einem in einen Behälter zur Aufnahme von Trockeneis ragenden Ansaugstutzen erzeugt und/oder es wird ein Förderstrom zum Fördern von Trockeneispartikeln erzeugt. Mittels einer Druckluftanordnung wird ein pneumatischer Antrieb derart betätigt, dass der Ansaugstutzen sich hin und her bewegt. Besonders bevorzugt wird die Druckluftanordnung zum Betätigen des pneumatischen Antriebs auch zum Erzeugen des Förderstroms und/oder zum Erzeugen des Unterdrucks im Ansaugstutzen verwendet.

Bevorzugt wird zum Druckausgleich in einem Ansaugbereich nachfliessende Luft durch eine Luftzufuhrleitung geführt.

Der pneumatische Antrieb für den Ansaugstutzen wird bevorzugt mittels eines Oszillierventils betätigt. Zum Ein- und Ausschalten des Pneumatikzylinders wird vorzugsweise ein Druck in einer Druckluftpistole zur Abgabe des Trockeneises in einem Bereich nach einem Betätigungsventil der Druckluftpistole abgegriffen. Durch Betätigen der Druckluftpistole kann auf diese Weise einfach ein mechanisches Steuersignal zum Betätigen des Antriebs für den Ansaugstutzen erzeugt werden. Alternativ ist es aber auch denkbar, ein normal geschaltetes Ventil zu verwenden, welches gleichzeitig mit dem Aktivieren von Förderluft für die Druckluftpistole betätigt wird.

Die Hin- und Herbewegung des Ansaugstutzens erfolgt ausserdem bevorzugt derart, dass die Trockeneispartikel im Behälter gelockert werden, so dass sie einfach in einen Ansaugbereich rieseln können.

Die Erfindung wird im Folgenden in Ausführungsbeispielen und anhand der Zeichnungen näher erläutert. Es zeigen:
- Figur 1:: Schematische Darstellung einer erfindungsgemässen Anordnung,
- Figur 2:: Seitenansicht einer erfindungsgemässen Anordnung und
- Figur 3:: vergrösserte Darstellung einer Druckluftpistole.

In Figur 1 ist schematisch der Aufbau einer erfindungsgemässen Vorrichtung 1 zum Trockeneisreinigen gezeigt.

Trockeneis T wird in einen Behälter 10 gegeben. Das Trockeneis T liegt in Form von Partikeln oder so genannten Pellets vor. Auf Grund der Gravitationskraft rieseln die Pellets in einen Ansaugbereich in einem unteren Abschnitt 23 des Behälters 10. Im unteren Abschnitt 23 des Behälters 10 ist ein Ansaugstutzen 11 zum Ansaugen von Trockeneispellets vorgesehen. Der Ansaugstutzen 11 ist in Längsrichtung L hin und her bewegbar. Die Längsrichtung L ist dabei etwa parallel zur Achse A des typischerweise zylindrisch ausgebildeten Behälters 10. Der Ansaugstutzen 11 ist mit einem Ansaugende 12 gegen einen Anschlag 13 hin bewegbar. Trockeneispellets welche sich zwischen dem Anschlag 13 und dem Ansaugende 12 befinden, werden auf Grund der Hin- und Herbewegung des Ansaugstutzens 11 zerkleinert. Typischerweise beträgt der Abstand zwischen dem Ansaugende 12 des Ansaugstutzens 11 und der Anschlagfläche 13 maximal 30 Millimeter und minimal 0 Millimeter, das heisst dass das Ansaugende 12 im Anschlag an der Anschlagfläche 13 ist. Damit lassen sich Trockeneispellets, welche typischerweise eine Grösse von 3mm Durchmesser aufweisen zerkleinern, so dass sie ohne Gefahr einer Verklemmung mit einem Ansaugstutzen mit Innendurchmesser von 6mm angesaugt werden können.

Die Betätigung des Ansaugstutzens 11 erfolgt mittels eines Pneumatikzylinders 14. Der Pneumatikzylinder 14, z.B. des Typs Festo DNCB- 32-25-PPV-A wird durch ein Oszillierventil 30 oder einen pneumatischen Taktgeber betätigt. Die Frequenz der Hin- und Herbewegung lässt sich am Oszillierventil 30 einstellen. Sie beträgt einige Hertz, typischerweise 3-10 Hertz. Je nach Grösse der Pellets oder gewünschter Förderleistung kann die Frequenz aber geändert werden.

Druckluft zum Betätigen des Pneumatikzylinders 14 wird beispielsweise durch ein vorhandenes Druckluftsystem in einem Gewerbebetrieb zur Verfügung gestellt. Die Vorrichtung 1 ist mit einem Druckluftanschluss 15 zum Anschluss an ein solches Druckluftsystem versehen. Über eine Antriebsleitung 41 wird Druckluft dem Oszillierventil 30 zugeführt. Ein pneumatisch gesteuertes 3/2 Wegeventil oder eine Stoppverschraubung dient als Steuerventil 36 zum Betätigen des Oszillierventils 30. In der Antriebsleitung 41 ist ein Druckregler 40 angeordnet, welcher ausserdem mit allenfalls nötigen Filtern versehen sein kann. Typischerweise wird ein Ventil des Typs LFR-3/8-D-MIDI des Herstellers Festo eingesetzt.

Das Steuerventil 36 ist über eine Steuerleitung 35 mit einem Anschluss 34 an einer Druckluftpistole 31 verbunden. Der Anschluss 34 der Druckluftpistole 31 befindet sich in einem Bereich 33, nach einem Betätigungsventil 32 der Druckluftpistole 31. Wenn die Druckluftpistole 31 durch Öffnen des Betätigungsventils 32 betätigt wird, baut sich im Bereich 33 des Anschlusses 34 ein Druck auf. Über die Steuerleitung 35 wird der Druck auf das Steuerventil 36 gegeben und öffnet dieses. Dadurch wird durch Öffnen des Betätigungsventils 32 an der Druckluftpistole 31 das Oszillierventil und damit der Pneumatikantrieb 14 in Betrieb gesetzt.

Die Druckluftpistole 31 ist ausserdem über eine Druckluftleitung 38 mit dem Druckluftanschluss 15 verbunden. Die Druckluftleitung 38 ist dabei typischerweise als Antistatikschlauch ausgebildet. Damit können auf besonders einfache Art und Weise elektrostatische Ladungen von der Druckluftpistole 31 weggeleitet werden. Der Anschluss 15 für ein Druckluftsystem ist typischerweise geerdet. Mit einem solchen Antistatikschlauch können Ladungen über das Druckluftsystem geerdet werden.

Durch Öffnen des Betätigungsventils 32 wird Druckluft durch die Druckluftleitung 38 in die Druckluftpistole 31 geführt. Ein Druckregler 39 ist ausserdem in der Druckluftleitung 38 angeordnet. Der Druckregler 39 ist gleich aufgebaut wie der Druckregler 40 in der Antriebsleitung 41 und kann nötigenfalls mit einem Filter versehen sein.

Der Ansaugstutzen 11 ist über eine Ansaugleitung 37 mit der Druckluftpistole 31 verbunden. In der Druckluftpistole 31 (siehe auch Figur 3) wird in einen Bereich 45 aufgrund der sich schnell bewegenden Luft ein Unterdruck erzeugt. Die Ansaugleitung 37 mündet im Bereich 45 in die Druckluftpistole 31. Wenn Druckluft durch die Druckluftpistole 31 geführt wird, entsteht auf Grund der Strömung ein Unterdruck von ca. 0,3-0,5 bar, so dass Pellets durch die Ansaugleitung 37 und den Ansaugstutzen 11 angesaugt werden. Trockeneispellets gelangen über die Ansaugleitung 37 in die Druckluftpistole 31 und werden dort dem durch die Druckluftleitung 38 zugeführten Druckluftstrom beigemischt und über eine Düse an der Druckluftpistole 31 ausgegeben. In der Druckluftpistole 31 kann ausserdem eine weitere Querschnittsverengung zum Erzeugen eines Beschleunigungsstroms für die Trockeneispellets angeordnet werden.

Durch Öffnen des Betätigungsventils 32 an der Druckluftpistole 31 wird gleichzeitig eine Verbindung zur Druckluftleitung 38 geöffnet, der Betrieb des Oszillierventils 30 und des Pneumatikzylinders 14 aktiviert und ein Unterdruck zum Ansaugen von Trockeneispartikeln erzeugt. Ohne zusätzliche Steuerelemente kann durch Betätigen eines einzelnen Elementes die Vorrichtung 1 in Betrieb genommen werden.

Der Anteil der zum Betätigen des Antriebs 14 verwendeten Druckluft ist verhältnismässig gering. Typischerweise werden insgesamt ca. 300-500 1/min Druckluft bei 6 bar verwendet, wobei ca. 10-20% für den Antrieb verwendet werden.

In Figur 2 ist die Vorrichtung 1 detaillierter in Seitenansicht dargestellt. Die Vorrichtung 1 besteht im Wesentlichen aus einem Gestell 2, welches mit Rollen 3 versehen ist. Dank der Rollen 3 lässt sich die Vorrichtung 1 einfach an jeden gewünschten Ort bewegen. Das Gestell 2 trägt einen Behälter 10 zur Aufnahme von Trockeneis T. Trockeneis T ist in einem Bereich 17 zur Aufnahme von Trockeneis im Behälter 10 aufbewahrt. Der Behälter 10 weist isolierte Wände auf. Im Behälter 10 ist ein Luftzufuhrrohr 16 vorgesehen. Das Luftzufuhrrohr 16 verläuft im Wesentlichen parallel und konzentrisch zu der Achse A des etwa zylindrischen Behälters 10. Das Luftzufuhrrohr 16 ist an seinem unteren Ende verschlossen. Dadurch wird eine Anschlagfläche 13 für den sich hin und her bewegenden Ansaugstutzen 11 gebildet. Öffnungen 25 am unteren Ende des Luftzufuhrrohrs 16 dienen zum Nachfliessen von Luft in einem im unteren Abschnitt 23 des Behälters 10 angeordneten Ansaugbereich. Das Luftzufuhrrohr 16 mündet an seinem oberen Ende 19 in einem Deckel 20 zum Verschliessen des Behälters 10. Der Deckel 20 ist mit einer Aufnahme 21 zur Aufnahme des Rohrs 16 versehen. Luftkanäle 22 im Deckel 20 verbinden das Innere des Luftzufuhrrohres 16 mit der Umgebung.

Das Ansaugende 12 des Ansaugstutzens 11 tritt durch eine Öffnung 28 durch den Boden des Behälters 10. Auf Grund der konischen Ausbildung des Bodens 26 des Behälters 10 rieselt Trockeneis T automatisch in den unteren Abschnitt 23, wo es vom sich auf- und abwärts bewegenden Ansaugstutzen 11 angesaugt wird. Aufgrund der Schüttelbewegung durch den sich hin- und her bewegenden Ansaugstutzen 11 werden die Trockeneispellets ausserdem im Behälter gefördert.

Der Hub des Pneumatikzylinders 14 ist dabei etwa so gewählt, dass sich das Ansaugende 12 des Ansaugstutzens 11 vom tiefsten Punkt 24 des kegelförmigen Bodens 26 als tiefster Lage bis zu der Anschlagfläche 13 als höchster Lage bewegt. Typischerweise beträgt der Hub 15 bis 30 Millimeter. Typischerweise wird als Ansaugstutzen ein Rohr mit 8 Millimeter Aussendurchmesser und 6 Millimeter Innendurchmesser verwendet. Das Rohr 16 zur Führung von Luft weist typischerweise einen Aussendurchmesser von 20 Millimeter und einen Innendurchmesser von 16 Millimetern auf. Dadurch ergibt sich eine Anschlagfläche mit runder Form mit 20 Millimeter Durchmesser. Geeignete Ventile und Leitungen dienen zum Betrieb der Vorrichtung 1 in der in Figur 1 gezeigten Art und Weise.

Alternativ ist es denkbar, den Behälter 10 nicht fest mit der Vorrichtung 1 zu verbinden, sondern als Kartusche zur Aufnahme von Trockeneispellets auszubilden. Auf diese Weise wird das Handling vereinfacht. Die Kartusche kann in identischer Art und Weise wie der Behälter 10 ausgebildet sein. Zum Einsetzten einer solchen Kartusche wird die Kartusche mit einer Öffnung analog der Öffnung 28 über den Ansaugstutzen 11 gestellt und ähnlich wie der Behälter 10 in Figur 2 auf einer Halterung gehalten. Die Öffnung kann im Fall einer Kartusche mit einer Membran oder einem Klebstreifen geschlossen werden. Durch Entfernen des Klebestreifens oder Aufschneiden oder Aufdrücken der Membran kann der Ansaugstutzen 11 einfach durch die Öffnung eingebracht werden.

Figur 3 zeigt in schematischer Darstellung eine Druckluftpistole 31 zur Ausgabe von Trockeneis T. Auf die Druckluftpistole 31 kann optional ein Aufsatz 43 aufgesetzt werden. Dabei kann es sich um ein Sieb zum Kontrollieren der Grösse der Trockeneispellets, typischerweise mit einer Maschenweite von 1,5 Millimeter handeln. Es ist aber auch denkbar, einen Schalldämpfer zu verwenden.

Die Trockeneispellets T werden in der vorgehend beschriebenen Art und Weise auf eine Grösse von ca. 1-2 Millimeter zerkleinert und über eine Ansaugleitung 37 und über einen Anschluss 44 in die Druckluftpistole 31 geführt. Durch eine Querschnittsverengung 45 in der Druckluftpistole 31 wird im Bereich des Anschlusses 44 ein Unterdruck erzeugt, so dass die Partikel durch die Ansaugleitung 37 angesaugt und in der Druckluftpistole 31 einem über die Druckluftleitung 38 zugeführten Druckluftstrom beigemischt werden. Auf Grund der Querschnittsverengung 45 bildet sich in einem Bereich 33 zwischen einem Betätigungsventil 32 und der Querschnittsverengung 45 ein Staudruck. Über einen Steueranschluss 34 wird dieser Druck abgegriffen und über die Steuerleitung 35 in der zuvor beschriebenen Art und Weise einem Steuerventil 36 (siehe Figur 1) zugeführt. Ein Betätigungshebel 42 betätigt das Betätigungsventil 32, welches eine Verbindung zwischen der Druckluftleitung 38 und dem Bereich 33 der Druckluftpistole 31 bildet. Es ist ausserdem denkbar, dem Trockeneis ein zusätzliches Strahlmedium beizumischen. Dies kann beispielsweise direkt im Bereich des Anschlusses 44 erfolgen. Es ist auch denkbar, in der Ansaugleitung 37 eine Verzweigung vorzusehen. Als zusätzliches Strahlmedium ist beispielsweise Kalziumkarbonat, Schlacke oder Glas denkbar.

## Patentansprüche

1. Vorrichtung (1) zum Trockeneisreinigen, mit einem Behälter (10) zur Aufnahme von Trockeneis (T),
wenigstens einem Ansaugstutzen (11), welcher mit einem Ansaugende (12) in den Behälter (10) ragt,
wobei der Ansaugstutzen (11) insbesondere in Längsrichtung (L) hin- und her bewegbar ist,
**dadurch gekennzeichnet, dass** der Ansaugstutzen (11) mit dem Ansaugende (12) derart gegen eine Anschlagfläche (13) bewegbar ist, dass Trockeneispartikel zwischen der Anschlagfläche (13) und dem Ansaugende (12) des Ansaugstutzens (11) zerkleinerbar sind.

2. Vorrichtung (1) nach Anspruch 1, **dadurch gekennzeichnet, dass** der Ansaugstutzen mit einem Antrieb (14) hin- und her bewegbar ist,
die Vorrichtung (1) einen Druckluftanschluss (15) zum Erzeugen eines Förderstroms für Trockeneis und/oder zum Erzeugen eines Unterdrucks im Ansaugstutzen (11) aufweist und
der Antrieb ein pneumatischer Antrieb (14) ist, welcher insbesondere mit dem Druckluftanschluss (15) verbunden ist oder verbindbar ist.

3. Vorrichtung nach einem der Ansprüche 1 oder 2, **dadurch gekennzeichnet, dass** der Ansaugstutzen (11) in eine Richtung (L) parallel zu einer Längsachse (A) des Behälters (10) hin- und her bewegbar ist.

4. Vorrichtung nach einem der Ansprüche 1 bis 3, **dadurch gekennzeichnet, dass** im Behälter (10) eine Luftzufuhrleitung (16) vorgesehen ist, die einerseits im Behälter (10) benachbart zum Ansaugende (12) des Ansaugstutzens (11) und andererseits ausserhalb des zur Aufnahme von Trockeneis vorgesehenen Bereichs (17) des Behälters (10) endet.

5. Vorrichtung nach Anspruch 4, **dadurch gekennzeichnet, dass** die Luftzufuhrleitung als Rohr (16) ausgebildet ist, das an einem Ende (18) mit der Anschlagfläche (13) versehen ist.

6. Vorrichtung nach Anspruch 5, **dadurch gekennzeichnet, dass** das Rohr (16) am anderen Ende (19) in einen Deckel (20) für den Behälter (10) mündet, der im Bereich einer Aufnahme (21) für das Rohr mit wenigstens einem Luftkanal (22) versehen ist.

7. Vorrichtung nach einem der Ansprüche 2 bis 6, **dadurch gekennzeichnet, dass** der Antrieb einen Pneumatikzylinder (14) und ein Oszillierventil oder pneumatischer Taktgeber (30) zum Betätigen des Pneumatikzylinders (14) aufweist.

8. Vorrichtung nach einem der Ansprüche 2 bis 6, **dadurch gekennzeichnet, dass** die Vorrichtung (1) eine Druckluftpistole (31) zur Abgabe von Trockeneis (T) aufweist, wobei die Druckluftpistole (31) in einem Bereich (33) nach einem Betätigungsventil (32) mit einem Anschluss (34) für eine Steuerleitung (35) versehen ist, welche mit einer Betätigungsanordnung (36) für den Antrieb (14) derart verbunden ist, dass bei Anwesenheit eines Drucks im Bereich (33) die Betätigungseinrichtung (36) aktiviert wird.

9. Vorrichtung nach Anspruch 8, **dadurch gekennzeichnet, dass** die Druckluftpistole (31) zum Erzeugen eines Unterdrucks ausgebildet ist.

10. Vorrichtung nach einem der Ansprüche 1 bis 9, **dadurch gekennzeichnet, dass** der Behälter (10) in einem unteren Abschnitt (23) sich verjüngend, insbesondere konisch, ausgebildet ist, wobei der Ansaugstutzen (11) in einem Bereich des untersten Punktes (24) des Behälters (10) in diesen mündet.

11. Vorrichtung nach einem der Ansprüche 1 bis 10, **dadurch gekennzeichnet dass** der Behälter (10) als Kartusche zur Aufnahme von Trockeneis ausgebildet ist, welche lösbar mit der Vorrichtung (1) verbindbar ist und welche eine Öffnung (28) zur Aufnahme des Ansaugstutzens (11) aufweist.

12. Vorrichtung nach einem der Ansprüche 1 bis 11 mit einer Druckluftpistole (31) zum Abgeben von Trockeneis, und mit wenigstens einer Druckluftleitung (38, 35) welche die Druckluftpistole (31) direkt oder indirekt mit einem Druckluftanschluss (15) verbindet, wobei die Druckluftleitung (38) elektrisch leitend, insbesondere als Antistatikschlauch, ausgebildet ist.

13. Vorrichtung nach einem der Ansprüche 1 bis 12, **dadurch gekennzeichnet, dass** die Vorrichtung mit Mitteln zum Beifügen eines zusätzlichen Strahlmediums, insbesondere Kalziumcarbonat, Schlacke oder Glas, versehen ist.

14. Verfahren zum Erzeugen eines Trockeneisstrahls, insbesondere mit einer Vorrichtung nach einem der Ansprüche 1 bis 13, enthaltend die Schritte
- Ansaugen von Trockeneis (T) aus einem Behälter (10) mittels eines Ansaugstutzens (11),
- Hin- und Herbewegen des Ansaugstutzens (11) derart, dass Trockeneispellets zwischen einer Anschlagfläche (13) und einem Ansaugende (12) des Ansaugstutzens (11) zerkleinert werden.

15. Verfahren nach Anspruch 14, enthaltend die Schritte
- Erzeugen eines Unterdrucks in einem in einen Behälter (10) für Trockeneis (T) ragenden Ansaugstutzen (11) mittels einer Druckluftanordnung und/oder
- Erzeugen eines Förderstroms für Trockeneis mit einer Druckluftanordnung,
- Betätigen eines pneumatischen Antriebs (14) mittels der Druckluftanordnung derart, dass der Ansaugstutzen (11) hin und her bewegt wird.

16. Verfahren nach einem der Ansprüche 14 oder 15, **dadurch gekennzeichnet, dass** Luft zwischen dem Ansaugende (12) des Ansaugstutzens (11) und einem Bereich ausserhalb des Bereichs (17) zur Aufnahme von Trockeneis im Behälter durch ein Luftzufuhrrohr (16) geführt wird.

17. Verfahren nach einem der Ansprüche 14 bis 16, **dadurch gekennzeichnet, dass** in einem Bereich (33) nach einem Betätigungsventil (32) eine Druckluftpistole (31) in einem Anschluss (34) für eine Steuerleitung (35) ein Steuerdruck abgegriffen wird.

18. Verfahren nach einem der Ansprüche 14 bis 17, **dadurch gekennzeichnet, dass** der Ansaugstutzen (11) derart bewegt wird, dass im Behälter (10) gehaltenes Trockeneis (T) gelockert wird.

19. Verfahren nach einem der Ansprüche 14 bis 18, **dadurch gekennzeichnet, dass** die Fördermenge von Trockeneis durch Einstellung der Frequenz der Hin- und Herbewegung des Ansaugstutzens (11) eingestellt wird.

20. Verfahren nach einem der Ansprüche 14 bis 19, **dadurch gekennzeichnet, dass** dem Trockeneis ein weiteres Strahlmedium beigemischt wird.

## Claims

1. Device (1) for cleaning with dry ice, comprising a container (10) for holding dry ice (T),
at least one suction socket (11), which protrudes with one suction end (12) into the container (10),
wherein the suction socket (11) is movable to and fro in particular in longitudinal direction (L),
**characterized in that** the suction socket (11) is movable with the suction end (12) against an abutment surface (13) in such a way, that dry ice particles can be comminuted between the abutment surface (13) and the suction end (12) of the suction socket (11).

2. Device (1) according to Claim 1, **characterized in that** the suction socket can be moved to and fro using a drive (14),
the device (1) has a compressed air connection (15) for generating a feed stream for dry ice and/or for generating a reduced pressure in the suction socket (11) and
the drive is a pneumatic drive (14), which is in particular connected or connectable to the compressed air connection (15).

3. Device according to one of Claims 1 or 2, **characterized in that** the suction socket (11) can be moved to and fro in a direction (L) parallel to a longitudinal axis (A) of the container (10).

4. Device according to one of Claims 1 to 3, **characterized in that** in the container (10) there is provided an air supply line (16) which ends, on the one hand, in the container (10) adjacent to the suction end (12) of the suction socket (11) and, on the other hand, outside of the region (17) of the container (10) provided for holding dry ice.

5. Device according to Claim 4, **characterized in that** the air supply line is a tube (16) which is provided at one end (18) with the abutment surface (13).

6. Device according to Claim 5, **characterized in that** the tube (16) opens out at the other end (19) into a lid (20) for the container (10), which is provided in the region of a holder (21) for the tube with at least one air channel (22).

7. Device according to one of Claims 2 to 6, **characterized in that** the drive comprises a pneumatic cylinder (14) and an oscillating valve or pneumatic pulse generator (30) for actuating the pneumatic cylinder (14).

8. Device according to one of Claims 2 to 6, **characterized in that** the device (1) comprises a compressed air gun (31) for supplying dry ice (T), wherein the compressed air gun (31) is provided in a region (33) following an actuation valve (32) with a connection (34) for a control line (35) which is connected with an actuation system (36) for the drive (14) in such a way that in the case of the presence of pressure in the region (33), the actuation device (36) is activated.

9. Device according to Claim 8, **characterized in that** the compressed air gun (31) is configured so as to generate a reduced pressure.

10. Device according to one of Claims 1 to 9, **characterized in that** the container (10) is tapered, in particular conically, in a lower section (23), with the suction socket (11) opening out into the container (10) in a region of the lowest point (24) thereof.

11. Device according to one of Claims 1 to 10, **characterized in that** the container (10) is configured as cartridge for holding dry ice, which is releasably connectable with the device (1) and which has an opening (28) for holding the suction socket (11).

12. Device according to one of Claims 1 to 11 comprising a compressed air gun (31) for supplying dry ice, and comprising at least one compressed air line (38, 35) which connects the compressed air gun (31) directly or indirectly to a compressed air connection (15), wherein the compressed air line (38) is electrically conducting, in particular an anti-static hose.

13. Device according to one of Claims 1 to 12, **characterized in that** the device is provided with means for adding an additional blasting medium, in particular calcium carbonate, slag or glass.

14. Method for generating a dry ice jet, in particular using a device according to one of Claims 1 to 13, comprising the steps of
- sucking dry ice (T) out of a container (10) by means of a suction socket (11),
- moving the suction socket (11) to and fro in such a way that dry ice pellets are comminuted between an abutment surface (13) and a suction end (12) of the suction socket (11).

15. Method according to Claim 14, comprising the steps of
- generating a reduced pressure in a suction socket (11) protruding into a container (10) for dry ice (T) by means of a compressed air system and/or
- generating a feed stream for dry ice using a compressed air system,
- actuating a pneumatic drive (14) by means of the compressed air system in such a way that the suction socket (11) is moved to and fro.

16. Method according to one of Claims 14 or 15, **characterized in that** air is conducted through an air supply tube (16) between the suction end (12) of the suction socket (11) and a region outside of the region (17) for holding dry ice in the container.

17. Method according to one of Claims 14 to 16, **characterized in that** in a region (33) following an actuation valve (32) of a compressed air gun (31) in a connection (34) for a control line (35) there is tapped a control pressure.

18. Method according to one of Claims 14 to 17, **characterized in that** the suction socket (11) is moved in such a way that dry ice (T) held in the container (10) is loosened.

19. Method according to one of Claims 14 to 18, **characterized in that** the feed rate of dry ice is adjusted by adjusting the frequency of the to-and-fro movement of the suction socket (11).

20. Method according to one of Claims 14 to 19, **characterized in that** a further blasting medium is admixed to the dry ice.

## Revendications

1. Dispositif (1) de sablage à glace carbonique, comprenant un récipient (10) pour recevoir de la glace carbonique (T),
au moins une tubulure d'aspiration (11), qui pénètre avec une extrémité d'aspiration (12) dans le récipient (10),
la tubulure d'aspiration (11) pouvant être déplacée d'avant en arrière, en particulier dans la direction longitudinale (L),
**caractérisé en ce que** la tubulure d'aspiration (11) peut être déplacée avec l'extrémité d'aspiration (12) contre une surface de butée (13) de telle sorte que des particules de glace carbonique puissent être broyées entre la surface de butée (13) et l'extrémité d'aspiration (12) de la tubulure d'aspiration (11).

2. Dispositif (1) selon la revendication 1,
**caractérisé en ce que** la tubulure d'aspiration peut être déplacée d'avant en arrière avec un entraînement (14),
le dispositif (1) présente un raccord d'air comprimé (15) pour produire un flux de transport pour la glace carbonique et/ou pour produire une dépression dans la tubulure d'aspiration (11) et
l'entraînement est un entraînement pneumatique (14), qui est connecté ou qui peut être connecté notamment au raccord d'air comprimé (15).

3. Dispositif selon l'une quelconque des revendications 1 ou 2, **caractérisé en ce que** la tubulure d'aspiration (11) peut être déplacée d'avant en arrière dans une direction (L) parallèlement à un axe longitudinal (A) du récipient (10).

4. Dispositif selon l'une quelconque des revendications 1 à 3, **caractérisé en ce que** l'on prévoit dans le récipient (10) une conduite d'alimentation en air (16), qui se termine d'une part dans le récipient (10) à côté de l'extrémité d'aspiration (12) de la tubulure d'aspiration (11) et d'autre part en dehors de la région (17) du récipient (10) prévue pour recevoir la glace carbonique.

5. Dispositif selon la revendication 4, **caractérisé en ce que** la conduite d'alimentation en air est réalisée sous forme de tube (16) qui est pourvu, à une extrémité (18), de la surface de butée (13).

6. Dispositif selon la revendication 5, **caractérisé en ce que** le tube (16) débouche à l'autre extrémité (19) dans un couvercle (20) pour le récipient (10), qui est pourvu dans la région d'un logement (21) pour le tube, d'au moins un canal d'air (22).

7. Dispositif selon l'une quelconque des revendications 2 à 6, **caractérisé en ce que** l'entraînement présente un vérin pneumatique (14) et une soupape oscillante ou un générateur de signaux d'horloge pneumatique (30) pour actionner le vérin pneumatique (14).

8. Dispositif selon l'une quelconque des revendications 2 à 6, **caractérisé en ce que** le dispositif (1) présente un pistolet d'air comprimé (31) pour fournir de la glace carbonique (T), le pistolet d'air comprimé (31) étant pourvu, dans une région (33) après une soupape d'actionnement (32), d'un raccord (34) pour une conduite de commande (35), qui est connectée à un agencement d'actionnement (36) pour l'entraînement (14) de telle sorte qu'en présence d'une pression dans la région (33), le dispositif d'actionnement (36) soit activé.

9. Dispositif selon la revendication 8, **caractérisé en ce que** le pistolet d'air comprimé (31) est réalisé pour produire une dépression.

10. Dispositif selon l'une quelconque des revendications 1 à 9, **caractérisé en ce que** le récipient (10) est réalisé dans une portion inférieure (23) en se rétrécissant, notamment de manière conique, la tubulure d'aspiration (11) débouchant dans celui-ci dans une région du point le plus bas (24) du récipient (10).

11. Dispositif selon l'une quelconque des revendications 1 à 10, **caractérisé en ce que** le récipient (10) est réalisé sous forme de cartouche pour recevoir de la glace carbonique, qui peut être connectée de manière amovible au dispositif (1), et qui présente une ouverture (28) pour recevoir la tubulure d'aspiration (11).

12. Dispositif selon l'une quelconque des revendications 1 à 11, comprenant un pistolet d'air comprimé (31) pour fournir de la glace carbonique, et comprenant au moins une conduite d'air comprimé (38, 35) qui relie directement ou indirectement le pistolet d'air comprimé (31) à un raccord d'air comprimé (15), la conduite d'air comprimé (38) étant réalisée de manière électriquement conductrice, notamment sous forme de tuyau antistatique.

13. Dispositif selon l'une quelconque des revendications 1 à 12, **caractérisé en ce que** le dispositif est pourvu de moyens pour acheminer un jet de fluide supplémentaire, notamment du carbonate de calcium, des scories ou du verre.

14. Procédé pour produire un jet de glace carbonique, notamment avec un dispositif selon l'une quelconque des revendications 1 à 13, contenant les étapes suivantes :
- aspiration de glace carbonique (T) depuis un récipient (10) au moyen d'une tubulure d'aspiration (11),
- déplacement d'avant en arrière de la tubulure d'aspiration (11) de telle sorte que des granules de glace carbonique soient broyées entre une surface de butée (13) et une extrémité d'aspiration (12) de la tubulure d'aspiration (11).

15. Procédé selon la revendication 14, contenant les étapes suivantes :
- production d'une dépression dans une tubulure d'aspiration (11) pénétrant dans un récipient (10) de glace carbonique (T), au moyen d'un agencement d'air comprimé et/ou
- production d'un flux de transport pour la glace carbonique avec un agencement d'air comprimé,
- actionnement d'un entraînement pneumatique (14) au moyen de l'agencement d'air comprimé, de telle sorte que la tubulure d'aspiration (11) soit déplacée d'avant en arrière.

16. Procédé selon l'une quelconque des revendications 14 ou 15, **caractérisé en ce que** l'air entre l'extrémité d'aspiration (12) de la tubulure d'aspiration (11) et une région en dehors de la région (17) pour recevoir la glace carbonique dans le récipient est guidé par un tube d'alimentation d'air (16).

17. Procédé selon l'une quelconque des revendications 14 à 16, **caractérisé en ce qu'**une pression de commande est prélevée dans une région (33) après une soupape d'actionnement (32) d'un pistolet d'air comprimé (31) dans un raccord (34) pour une conduite de commande (35).

18. Procédé selon l'une quelconque des revendications 14 à 17, **caractérisé en ce que** la tubulure d'aspiration (11) est déplacée de telle sorte que de la glace carbonique (T) retenue dans le récipient (10) soit désagrégée.

19. Procédé selon l'une quelconque des revendications 14 à 18, **caractérisé en ce que** la quantité de glace carbonique transportée est ajustée en ajustant la fréquence du mouvement de va et vient de la tubulure d'aspiration (11).

20. Procédé selon l'une quelconque des revendications 14 à 19, **caractérisé en ce que** la glace carbonique est mélangée à un autre jet de fluide.
